# FASCICULE DE BREVET EUROPEEN

(11) **EP 0 007 543 B1**
(45) Date de publication et mention de la délivrance du brevet: **06.04.1983**
(21) Numéro de dépôt: 79102460.7
(22) Date de dépôt: 16.07.1979
(51) Int. Cl.: D03D 47/36

(54) **Métier à tisser avec dispositif coupe-trame et dispositif coupe-trame utilisé dans celui-ci**
Webstuhl mit Schussfadenschneidvorrichtung und darin verwendete Schussfadenschneidvorrichtung
Loom with weft cutting device and such a device for use therein

(30) Priorité: 28.07.1978 BE 189601
(43) Date de publication de la demande: 06.02.1980
(73) Titulaire: "P.V.B.A. Van De Wiele International", Zwevegem (BE)
(72) Inventeur: Dewispelaere, André, 8510 Kortrijk - Marke (BE)
(74) Mandataire: Pirson, Jean

## Description

L'invention est relative à un métier à tisser selon le préambule de la revendication 1.

Des métiers à tisser munis d'un dispositif coupe-trame sont connus entre autre par des documents US-A-4.077.438; DE-C-1.083.756; FR-A-2.277.916; FR-A-1.566.536 et DE-A-1.710.291.

Le document FR-A-1.566.536 concerne un métier dans lequel le mouvement de coupe du dispositif coupe-trame est obtenu comme résultante de deux mouvements: le mouvement de montée et de descente des ciseaux mêmes, commandé par une came, et la coupe au moyen des ciseaux par une came à coulisse.

Par ailleurs, le document DE-:-A-1.710.291 fait état d'un dispositif coupe-trame à double commande: un mouvement de pinçage et de coupe par un lévier à coulisse commandé par un exentrique.

D'une façon générale, les dispositifs coupe-trame connus sont d'un fonctionnement et d'une construction relativement compliqués.

L'invention a pour but d'éliminer ces inconvénients et d'offrir un métier à tisser avec dispositif coupe-trame dans lequel la perte en fil de trame à chaque duite est relativement faible tandis que le dispositif coupe-trame peut cependant être maintenu de construction relativement simple.

A cette fin, le métier à tisser suivant l'invention répond aux conditions telles que définies dans la partie caractérisante de la revendication 1.

Dans une forme de réalisation particuliere de l'invention, la transmission par tringle entre le support du suiveur de came et le ciseau, comporte à une extrémité une bielle qui est fixée, à une certaine distance de l'axe d'articulation du support, de manière articulée autour d'un axe parallèle à cet axe d'articulation, sur le support précité.

De préférence, la fixation articulée ou pivotante de la tringle à une extrémité de la transmission par tringle sur le support du suiveur de came est formée par un arbre par rapport auquel au moins l'un des éléments formé par la tringle précitée et le support peut tourner, arbre qui peut être déplacé suivant la direction longitudinale par rapport à au moins l'un des derniers éléments précités.

Dans cette forme de réalisation, il est possible d'une façon simple avec les mêmes moyens destinés à ouvrir et fermer le ciseau à trame, de déplacer ce dernier suivant le sens de la largeur du métier à tisser, afin d'adapter par exemple ce ciseau à trame à la largeur du tissu.

Dans une forme de réalisation avantageuse de l'invention, la transmission par tringle entre le support du suiveur et le ciseau à trame comporte à une extrémité une tringle qui est reliée positivement à l'un des couteaux du ciseau à trame et qui est donc articulé autour de l'axe de rotation autour duquel les couteaux peuvent pivoter l'un par rapport à l'autre, par rapport à l'autre couteau.

Dans une forme de réalisation préférée de l'invention, le dispositif coupe-trame comporte une pièce de serrage et des moyens pour appliquer cette dernière élastiquement contre l'un des couteaux.

Dans cette forme de réalisation, le dispositif coupe-trame agit également en tant que dispositif de présentation de la trame la pince, de telle sorte qu'aucun mécanisme auxiliaire n'est nécessaire pour cette présentation.

L'invention concerne également un dispositif coupe-trame destiné à être utilisé dans un métier à tisser suivant l'une des formes de réalisation précédentes.

D'autres détails et particularités de l'invention ressortiront de la description ci-après, donnée à titre d'exemple non limitatif et en se référant aux dessins annexés, dans lesquels:
La figure 1 est une vue en élévation latérale d'une partie du métier à tisser avec dispositif coupe-trame suivant l'invention.
La figure 2 est une vue en coupe suivant la ligne II-II de la figure 1.
La figure 3 est une vue en plan de dessus, à grande échelle, du ciseau à trame du dispositif coupe-trame du métier à tisser illustré à la figure 1.

Dans les diverses figures, des références identiques désignent des éléments analogues.

Le métier à tisser illustré aux dessins est d'un type connu avec des pinces et des barres à pinces rigides. Dans un but de simplification, le métier à tisser ne sera décrit ci-après et illustré dans les dessins annexés que dans la mesure nécessaire pour illustrer l'invention.

Le métier à tisser comprend un arbre d'entraînement 1 qui est supporté dans le bâti 2 et est entraîné par un moteur non illustré aux dessins.

Sur un arbre auxiliaire 3, qui peut être animé d'un mouvement de pivotement alternatif à l'aide d'une transmission connue non illustrée aux dessins à partir de l'arbre d'entraînement 1, est monté le levier de ros 4, qui porte à la partie supérieure le battant 5 et le ros 6. En face de ce dernier sont montées deux barres à pinces 7, qui portent chacune une pince 8. Ces barres à pince 7 et pinces 8 font parties du mécanisme d'introduction de trame qui introduit un fil de trame dans la foule ou intervalle de la chaîne. La première pince 8 saisit sur un côté du métier, le fil de trame qui est déroulé d'une bobine et le transmet, au milieu du métier à tisser, à l'autre pince 8 qui tire le fil encore plus loin à travers la foule. Le levier à ros 4, le battant 5 et le ros 6 peuvent être animés d'un mouvement de pivotement en va-et-vient par rapport à une table à tissu 9 montée sur le bâti 2 et qui soutient le tissu déjà formé.

Sur le côté du métier à tisser à partir duquel le fil de trame est amené dans la foule et où donc, à chaque duite, le fil de trame est entraîné par la première pince, se trouve un mécanisme coupe-trame qui, lorsque le fil de trame a été complètement tiré à travers la foule, dé-coupe ce fil de trame afin que la pince, lors de la duite suivante, puisse à nouveau amener un bout libre du fil de trame à travers la foule suivante. Le mécanisme coupe-trame est constitué par un ciseau à trame, désigné dans son ensemble par la référence 10, et par une transmission entre ce ciseau et l'arbre d'entraînement 1, transmission qui commande l'ouverture et la fermeture du ciseau à trame.

Ainsi qu'il ressort en particulier de la figure 3, le ciseau à trame 10 comprend un couteau fixe 11 qui est fixé par deux boulons 12 à une certaine distance d'une pièce de fixation 13. Cette dernière est elle-même fixée par des boulons 14 et des écrous 15 au battant 5, immédiatement à côté du ros 6. Entre le couteau fixe 11 et la pièce de fixation 13 se trouve le couteau mobile 16, qui est monté à rotation par rapport à la pièce de fixation 13. Sur le côté du couteau mobile 16 opposé au couteau fixe 11, une pression est exercée par une pièce de serrage 18 qui pénètre partiellement dans une ouverture 19 de la pièce de fixation 13. Un ressort 20 repousse cette pièce de serrage hors de l'ouverture 19, avec sa tête contre le couteau 16.

La fixation articulée du couteau mobile 16 sur la pièce de fixation 13 est obtenue par l'intermédiaire d'un levier 21 de la transmission précitée. Le couteau 16 est rendu solidaire positivement par des boulons 22 d'une extrémité du levier 21, extrémité qui est articulée sur un arbre 24 vissé fermement par une extrémité dans le couteau fixe 11. Cet arbre s'étend suivant la direction de la trame, de telle sorte que le couteau mobile 16 peut être déplacé dans un plan vertical s'étendant parallèlement aux fils de chaîne. Un ressort de pression 23 est disposé autour de l'arbre 24, entre une plaquette 17 fixée à l'extrémité de cet arbre 24 et le couteau mobile 16, et il repousse ce dernier contre le couteau fixe 11. Il est évident que les boulons 12 ne doivent gêner ni le mouvement du couteau 16 par rapport au couteau fixe 11, ni le basculement correspondant du levier 21.

L'extrémité du levier 21 éloignée du ciseau à trame 10 est dotée d'une rainure 25 s'étendant suivant la direction longitudinale. Dans cette rainure 25 pénètre un arbre 26 qui s'étend parallèlement à l'arbre 24 et qui relie le levier 21 à une seconde bielle 27. Cette dernière est constituée par trois parties pouvant être vissées l'une dans l'autre, ce qui permet d'ajuster la longueur de la bielle. Le levier 21 et la bielle 27 forment une transmission par tringle entre le couteau mobile 16 et le support 28 d'un suiveur de came 29. Ce dernier est une roulette qui circule sur un disque de came 30. Ce dernier est fixé contre une roue dentée 31. Cette dernière et le disque de came 30 sont montés conjointement en rotation libre autour de l'arbre auxiliare 3. La roue dentée 31 engrène avec une roue dentée 32 de même dimension qui est solidaire de l'arbre d'entraînement 1.

Le support 28 a approximativement la forme d'un T renversé. Une extrémité de la queue est fixée de façon articulée au moyen d'un petit axe 33 à une extrémité de la bielle 27. A l'endroit de la jonction de la .queue et de la tête du T, le support 28 est fixé de façon articulée par un axe d'articulation 34 à un appui 35 qui est fixé à l'arbre auxiliaire 3 et est donc également fixe par rapport au levier de ros 4. L'axe d'articulation 34 oscille donc en va-et-vient conjointement avec le battant 5 et le ros 4 autour de l'arbre 3. Sur une extrémité de la tête du support 28 approximativement en forme de T, le suiveur de came 29 a été fixé à rotation au moyen d'un petit axe 36. L'autre extrémité de la tête est fixée au moyen d'un petit axe 37 à un piston 38 qui pénètre par une extrémité dans une ouverture cylindrique 39 de l'appui 35. Entre le fond de l'ouverture 39 et le piston 38 est situé, dans . l'ouverture 39, un ressort de pression 40 qui repousse le piston 38 vers l'extérieur et assure donc que le suiveur de came 29 reste constamment en contact avec le disque de came 30. L'ensemble formé par l'appui 35, le support 28, la transmission constituée par le levier 21 et la bielle 27 et le couteau à trame 10 accompagne l'oscillation du levier de ros 4, du battant 5 et du ros 6. Etant donné que le disque de came 30 tourne également en continu et que le suiveur de came 29 circule sur ce disque de came 30, le support 28 sera amené à effectuer une oscillation alternative autour de son axe d'articulation 34 par rapport à l'ensemble précité. Cette oscillation est transmise par l'intermédiaire du levier 21 et de la bielle 27 au ciseau à trame 10. Dans la position du support 28 illustrée aux figures, le couteau mobile 16 se trouve dans sa position la plus basse et le couteau à trame 10 est donc fermé. Dans cette position, le ros 6 se trouve dans sa position la plus en arrière, c'est-à-dire la plus éloignée du tissu. Lors du pivotement de l'oscillation vers l'avant du ros 6 et à cause de l'oscillation du support 28, le couteau mobile 16 est amené à pivoter par l'intermédiaire de la bielle 27 et du levier 21 et par conséquent le ciseau à trame 10 est ouvert. Une plaque de guidage 41, qui est montée devant la table à tissu 9 sur le bâti 2, repousse le fil de trame dans le ciseau ouvert. Le disque de came 30 est construit de telle sorte qu'immédiatement après le couteau mobile 16 est ramené par pivotement à sa position initiale. De ce fait, le fil de trame est d'abord pincé entre le couteau mobile 16 et la pièce de serrage 18, puis il est découpé. Quand le ros 6 a atteint sa position la plus en avant, le ciseau à trame 10 est complètement fermé. La partie du fil de trame qui vient d'être introduite dans la foule est alors complètement libre de la partie de ce fil provenant de la bobine de réserve ou d'alimentation. L'extrémité la plus en avant de cette dernière partie se trouve encore dans le ciseau, entre le couteau mobile 16 et la pièce de serrage 18. Lors du retour à sa position la plus en arrière du ros 6, la partie du fil de trame qui s'étend entre le ciseau 10 et la bobine d'alimentation est ainsi offerte à une pince 8, de telle sorte que cette dernière peut à nouveau saisir le fil de trame au voisinage immédiat de l'extrémité avant découpée de la dernière partie précitée du fil de trame, afin d'amener celui-ci lors de la phase suivant dans la foule. A cause du fait que le ciseau à trame 10 est monté au voisinage immédiat du ros 6, le découpage d'un fil de trame venant d'être introduit dans la foule a lieu au voisinage immédiat de la lisière et la partie de ce fil de trame provenant encore de la bobine de réserve est également saisie par la pince au voisinage immédiat de l'extrémité découpée. Le mécanisme coupe-trame forme donc aussi un mécanisme pour la présentation du fil de trame à une pince, de telle sorte que cette présentation n'exige aucun mécanisme particulier ou supplémentaire. La perte en fil de trame est donc extrêmement limitée.

Tandis que la roue dentée 32, et donc aussi la roue dentée associée 31, le disque de came 30 et le support 28 avec le suiveur de came 29 ne peuvent pas être déplacés suivant la direction longitudinale des arbres 1 et 3, le ciseau à trame 10 peut, en fait, être déplacé suivant cette direction pour permettre une adaptation du mécanisme de découpage à différentes largeurs de tissu. Ceci est obtenu d'une manière simple grâce au fait que le petit axe 33, à l'aide duquel la bielle 27 est reliée de façon articulée au support 28, peut coulisser suivant sa direction longitudinale par rapport au support 28. La bielle 27 est située sur un côté autour d'une extrémité de petit diamètre du petit axe 33. Sur cette extrémité est vissé un écrou 42 destiné à maintenir la bielle 27 en position. L'autre partie du petit axe 33, qui a donc un plus grand diamètre, a une relativement grande longueur et pénètre à coulissement à travers une ouverture 43 dans le support 28. De cette façon, le dispositif de découpe décrit précédemment peut être adapté à des largeurs de tissus très différentes et, lors d'une éventuelle modification de la largeur du tissu, l'adaptation du mécanisme coupe-trame est très simple. Si lors d'une modification de la largeur du tissu, on remplace le ros 6, on doit simplement déplacer la pièce de fixation 13 du ciseau à trame 10 et la monter à l'endroit correct sur le battant 5. De ce fait, le petit axe 33 coulisse alors par rapport au support 28, de telle sorte que la transmission par tringle entre le ciseau à trame 10 et le support 28 reste assurée.

## Revendications

1. Métier à tisser, avec dispositif coupe-trame (10), métier comportant un bâti (2), un arbre d'entraînement (1) supporté par ce bâti (2), un battant (5) monté sur ce bâti (2) avec une possibilité d'oscillation en va-et-vient, des moyens (21, 27,30, 31) pour faire osciller alternativement le battant (5) et un mécanisme d'introduction de trame (7, 8) pour introduire une trame dans au moins une foule ou intervalle, tandis que le dispositif coupe-trame (10) coopère avec le mécanisme d'introduction de trame (7, 8) et comprend un ciseau à trame proprement dit avec deux couteaux (11, 16) mobiles l'un par rapport à l'autre et des moyens pour ouvrir et fermer ce ciseau à trame, métier dans lequel le ciseau à trame (10) est monté sur le battant (5) et accompagne l'oscillation de ce dernier, les moyens pour ouvrir et fermer ce ciseau à trame comprenant un disque de came (30) monté à rotation sur le métier à tisser, une transmission (31, 32) entre le disque de came (30) et l'arbre d'entraînement (1) pour entraîner ce disque de came, un suiveur de came (29) qui circule sur le disque de came, un support (28) sur lequel est monté ce suiveur de came, support qui est monté de façon articulée sur le battant (5) afin de transformer un mouvement de pivotement du support (28) en un rabattement d'au moins l'un des couteau (16) du ciseau à trame, ce métier étant caractérisé en ce que le disque de came (30) est monté à rotation autour d'un axe commun avec l'axe de rotation du battant (5), les moyens pour faire osciller alternativement le battant (5) coopèrant également avec le ciseau à trame (10) pour ouvrir ce dernier, une transmission par tringle (21, 27) étant prévue entre le support (28) et le couteau mobile (16) du ciseau (10), ce couteau étant commandé positivement par la tringle (21).

2. Métier suivant la revendication 1, caractérisé en ce que le disque de came (30) est monté à rotation libre su l'arbre auxiliaire (3) de rotation du battant (5).

3. Métier à tisser suivant la revendication 1 ou 2, caractérisé en ce que la transmission par tringle (21, 27) entre le support (28) du suiveur de came (29) et le ciseau à trame (11, 16) comprend, à une extrémité, une bielle (27) fixée de façon articulée, à une certaine distance de l'axe d'articulation (34) du support, autour d'un petit axe (33) s'étendant parallèlement à cet axe d'articulation, sur ce support (28).

4. Métier à tisser suivant la revendication 3, caractérisé en ce que la fixation articulée de la bielle (27) à une extrémité de la transmission par tringle, sur le support (28) du suiveur de came (29), est formée par un petit axe (33) par rapport auquel au moins l'un des éléments, constitués par la bielle précitée et le support (28), peut tourner, petit axe (33) qui peut être déplacé suivant sa direction longitudinale par rapport à au moins l'un des derniers éléments précités.

5. Métier à tisser suivant l'une quelconque des revendications précédentes, caractérisé en ce que la transmission par tringle (21, 27) entre le support (28) du suiveur de came (29) et le ciseau à trame (10) comprend, à une extrémité, un levier (21) relié positivement à l'un des couteaux (16) du ciseau à trame et qui est donc articulé autour de l'axe de rotation autour duquel le couteau mobile (16) peut pivoter par rapport au couteau fixe (11).

6. Métier à tisser suivant la revendication 3 ou 5, caractérisé en ce que la transmission par tringle (21, 27) entre le support (28) du suiveur de came (29) et le ciseau à trame (10) est constituée par une bielle (27) qui, à une certaine distance de l'axe d'articulation du support, est fixée de façon articulée à ce support par un levier (21) qui est articulé de manière à pouvoir coulisser sur une très petite distance dans l'extrêmité de la bielle (27) et qui est relié rigidement à l'un des couteaux (16) du ciseau (10).

7. Métier à tisser suivant l'une quelconque des revendications précédentes, caractérisé en ce que l'une des parties de la transmission par tringle est formée par le petit axe (33) et en ce que la bielle (27) est ajustable en longueur.

8. Métier à tisser suivant l'une quelconque des revendications précédentes, caractérisé en ce que le dispositif coupe-trame (10) comporte une pièce de serrage (18) et des moyens (20) pour repousser cette dernière élastiquement contre le couteau mobile (16).

9. Métier à tisser suivant la revendication 8, caractérisé en ce que le ciseau à trame (10) comprend une pièce de fixation (13) qui est fixée sur le battant (5) et à laquelle est relié le couteau fixe (11) du ciseau (10), tandis que le couteau mobile (16) est monté entre le couteau fixe (11 ) et la pièce de fixation (13), la pièce de serrage (18) étant montée élastiquement sur cette pièce de fixation (13) et étant repoussée contre le couteau mobile (16).

10. Métier à tisser suivant l'une quelconque des revendications précédentes, caractérisé en ce que le disque de came (30) est monté à rotation libre autour de l'arbre auxiliaire (3) du métier à tisser et la transmission entre ce disque de came (30) et l'arbre d'entraînement (1) comprend une roue (31) reliée rigidement au disque de came (30) et possédant la même axe de rotation, et des moyens de transmission (32) entre cette roue et l'arbre d'entraînement (1).

11. Métier à tisser suivant la revendication 10, caractérisé en ce que la roue (31) qui est reliée au disque de came (30) est une roue dentée et les moyens de transmission entre cette roue et l'arbre d'entraînement sont constitués par une transmission par engrenage (31,39).

12. Dispositif coupe-trame, utilisé dans un métier à tisser suivant l'une quelconque des revendications précédentes.

## Patentansprüche

1. Webstuhl mit einer Schuß-Schneidvorrichtung (10), mit einem Gestell (2), einer in dem Gestell (2) gelagerten Antriebswelle (1), einer an dem Gestell (2) angeordneten Lade (5), welche hin- und hergehende Bewegungen ausführen kann, mit Mitteln (21, 27, 30, 31), welche abwechselnd die Lade (5) und eine Schuß-Einführvorrichtung (7, 8) zum Einführen eines Schusses in mindestens ein Fach oder Intervall hin- und herbewegen, wobei die Schuß-Schneidvorrichtung (10) mit der Schuß-Einführvorrichtung (7, 8) zusammenwirkt und einen Schuß-Schneider mit zwei relativ zueinander beweglichen Messern (11, 16) und mit Mitteln zum Öffnen und Schließen des Schuß-Schneiders enthält, wobei der Schuß-Schneider (10) über der Lade (5) angeordnet ist und die Hin- und Herbewegung der Lade (5) mitmacht, wobei die Mittel zum Öffnen und Schließen des Schuß-Schneiders eine drehbar am Webstuhl angeordnete Nockenscheibe (30), eine Transmission (31, 32) zwischen der Nockenscheibe (30) und der Antriebswelle (1) zum Antreiben der Nockenscheibe, einen auf der Nockenscheibe laufenden Nockenfolger (29), und einen Halter (28) enthalten, an dem der Nockenfolger befestigt ist, wobei der Halter schwenkbar an der Lade (5) angeordnet ist, und eine Schwenkbewegung des Halters (28) in eine Absenkbewegung mindestens eines der Messer (16) des Schuß-Schneiders umsetzt, dadurch gekennzeichnet, daß die Nockenscheibe (30) um eine mit der Drehachse der Lade (5) zusammenfallende Achse drehbar angeordnet ist, daß die Mittel, welche die Lade (5) abwechselnd hin- und herbewegen, gleichermaßen mit dem Schuß-Schneider (10) zusammenarbeiten, um den Schuß-Schneider (10) zu öffnen, daß zwischen dem Halter (28) und dem beweglichen Messer (16) des Schuß-Schneiders (10) ein Übertragungsgestänge (21, 27) vorgesehen ist, welches das bewegliche Messer (16) steuert.

2. Webstuhl nach Anspruch 1, dadurch gekennzeichnet, daß die Nockenscheibe (30) frei drehbar auf der Hilfs-Drehachse (3) der Lade (5) angeordnet ist.

3. Webstuhl nach Anspruch 1 oder 2, dadurch gekennzeichnet, daß das Übertragungsgestänge (21, 27) zwischen dem Halter (28) des Nockenfolgers (29) und dem Schuß-Schneider (11, 16) an einem Ende eine Pleuelstange (27) enthält, die einen vorgegebenen Abstand von der Schwenkachse (34) des Halters schwenkbar um eine kleine Achse (33) befestigt ist, welche sich an dem Halter (38) parallel zu der Schwenkachse (34) erstreckt.

4. Webstuhl nach Anspruch 3, dadurch gekennzeichnet, daß die Schwenklagerung der Pleuelstange (27) an einem Ende des Übertragungsgestänges, an dem der Halter (28) des Nockenfolgers (29), von einer kleinen Achse (33) gebildet ist, um die sich herum mindestens eines der aus Pleuelstange und Halter (28) gebildeten Elemente drehen kann, daß die kleine Achse (33) relativ zu einem der letztgenannten Elemente in ihrer Längsrichtung versetzbar ist.

5. Webstuhl nach einem der vorstehenden Ansprüche, dadurch gekennzeichnet, daß das Übertragungsgestänge (21, 27) zwischen dem Halter (28) des Nockenfolgers (29) und dem Schuß-Schneider (10) an einem Ende einen Hebel (21) enthält, der mit einem der Messer (16) des Schuß-Schneiders verbunden ist, und der daher um die Drehachse schwenkbar gelagert ist, um welche das bewegliche Messer (16) sich relativ zum festen Messer (11) verschwenkt.

6. Webstuhl nach Anspruch 3 oder 5, dadurch gekennzeichnet, daß das Übertragungs- gestäng81Z1, 27) zwischen dem Halter (₂₈) des Nockenfolgers (29) und dem Schuß-Schneider (10) eine Pleuelstange (27) enthält, die in vorgegebenem Abstand von der Schwenkachse des Halters gelenkig mittels eines Hebels (21) an dem Halter befestigt ist, welcher um eine sehr geringe Strecke am Ende der Pleuerstange (27) verschiebbar angelenkt ist, und der fest mit einem der Messer (16) des Schuß-Schneiders (10) verbunden ist.

7. Webstuhl nach einem der vorstehenden Ansprüche, dadurch gekennzeichnet, daß ein Teil des Übertragungsgestänges von der kleinen Achse (33) gebildet ist und daß die Pleuelstange (27) in ihrer Länge einstellbar ist.

8. Webstuhl nach einem der vorstehenden Ansprüche, dadurch gekennzeichnet, daß die Schuß-Schneidvorrichtung (10) ein Anstellelement (18) und Mittel (20) enthalten, um das Anstellelement elastisch gegen das bewegliche Messer (16) zu drücken.

9. Webstuhl nach Anspruch 8, dadurch gekennzeichnet, daß der Schuß-Schneider (10) ein Begestigungsteil (13) enthält, welches auf der Lade (5) befestigt ist, und an dem das feste Messer (11) des Schneiders (10) angeordnet ist, daß das bewegliche Messer (16) zwischen dem festen Messer (11) und dem Befestigungsteil (13) montiert ist, und daß das Anstellelement (18) elastisch am Befestigungsteil (13) angeordnet ist und sich gegen das bewegliche Messer (16) abstützt.

10. Webstuhl nach einem der vorstehenden Ansprüche, dadurch gekennzeichnet, daß die Nockenscheibe (30) freidrehbar um die Hilfswelle (3) des Webstuhls angeordnet ist, daß die Übertragung zwischen der Nockenscheibe (30) und der Antriebswelle (1) ein Rad (31) enthält, welches fest mit der Nockenscheibe (30) verbunden ist und dieselbe Drehachse besitzt, und daß Übertragungsmittel (32) zwischen diesem Rad (31) und der Antriebswelle (1) vorgesehen sind.

11. Webstuhl nach Anspruch 10, dadurch gekennzeichnet, daß das Rad (31), welches mit der Nockenscheibe (30) verbunden ist, ein Zahnrad ist, daß die Übertragungsmittel zwischen diesem Rad und der Antriebswelle aus einem Zahnradgetriebe (31, 39) bestehen.

12. Schuß-Schneidvorrichtung, die in einem Webstuhl gemäß einem der vorstehenden Ansprüche einsetzbar ist.

## Claims

1. Loom, with weft-cutting device (10), said loom comprising a frame (2), a driving shaft (1) supported inside said frame (2), a batten (5) mounted on said frame (2) with a to-and-fro swinging capacity, means (21, 27, 30, 31) to swing the batten (5) alternately and a weft-feeding mechanism (7, 8) to feed a weft into at least one shed or interval, while the weft-cutting device (10) cooperates with the weft-feeding mechanism (7, 8) and comprises a weft shear proper with two knives (11, 16) movable relative to one another, and means to open and close said weft shear, loom in which the weft shear (10) is mounted on the batten (5) and moves together with the swinging thereof, said means to open and close said weft shear comprising a cam disk (30) rotatably mounted on the loom, a transmission (31, 32) between the cam disk (30) and the driving shaft (19) to drive said cam disk, a cam follower (29) which rides on the cam disk, a support (28) on which said cam follower is mounted, which support is hingedly mounted on the batten (5) to convert a swinging motion of the support (28) into a folding-back of at least one knife (16) from the weft shear, said loom being characterized in that the cam disk (30) is rotatably mounted about an axis common with the rotation axis of the batten (5), and the means for swing alternately the batten (5) also cooperate with the weft shear (10) to open same, a rod transmission (21, 27) being provided between the support (28) and the movable knife (16) from the shear (10), said knife being positively controlled by the rod (21).

2. Loom as defined in claim 1, characterized in that the cam disk (30) is mounted to rotate freely on the auxiliary rotation shaft (3) from the batten (5).

3. Loom as defined in either one of claims 1 and 2, characterized in that the rod transmission (21, 27) between the support (28) for the cam follower (29) and the weft shear (11, 16) comprises on the one end, a link (27) hingedly connected some distance away from the support hinge axis (34), about a small shaft (33) extending in parallel relationship with said hinge axis, to said support (28).

4. Loom as defined in claim 3, characterized in that the hinged connection of the link (27) at the one end of the rod transmission, to the support (28) for the cam follower (29), is formed by a small shaft (33) relative to which at least one of those elements comprised of said link and the support (28), can rotate, which small shaft (33) is moable along the lengthwise direction thereof relative to at least the one said elements.

5. Loom as defined in any one of the preceding claims, characterized in that the rod transmission (21, 27) between the support (28) for the cam follower (29) and the weft shear (10) comprises at the one end, a lever (21) positively connected to the one knife (16) from the weft shear, and which is thus hinged about the rotation axis about which the movable knife (16) can swing relative to the fixed knife (11).

6. Loom as defined in either one of claims 3 and 5, characterized in that the rod transmission (21, 27) between the support (28) for the cam follower (29) and the weft shear (10) is comprised of a link (27) which is hingedly connected some distance away from the support rotation axis, to said support with a lever (21) which is so hinged as to be slidable over a very short distance inside the end of the link (27) and which is fixedly connected to the one knife (16) from the weft shear (10).

7. Loom as defined in any one of the preceding claims, characterized in that the one part of the rod transmission is formed by the small shaft (33), and in that the link (27) is adjustable in the length.

8. Loom as defined in any one of the preceding claims, characterized in that the weft-cutting device (10) comprises a clamping part (18) and means (20) to press said part resiliently against the movable knife (16).

9. Loom as defined in claim 8, characterized in that the weft shear (10) comprises a fastener (13) which is secured to the batten (5) and to which is connected the fixed knife (11) from the shear (10), while the movable knife (16) is mounted between the fixed knife (11) and the fastener (13), the clamping part 18 being resiliently mounted on said fastener (13) and being pressed against the movable knife (16).

10. Loom as defined in any one of the preceding claims, in which the cam disk (30) is mounted to rotate freely about the auxiliary shaft (3) from the loom, and the transmission between said cam disk (30) and the driving shaft (1) comprises a wheel (31) fixedly connected to the cam disk (30) and having the same rotation axis, and transmission means (32) between said wheel and the driving shaft (1).

11. Loom as defined in claim 10, characterized in that the wheel (31) which is connected to the cam disk (30) is a gear wheel and the transmission means between said wheel and the driving shaft are comprised of a gear transmission (31, 39).

12. Weft-cutting device, used in a loom as defined in any one of the preceding claims.
